# EUROPÄISCHE PATENTSCHRIFT

(11) **EP 4 017 653 B1**
(45) Veröffentlichungstag und Bekanntmachung des Hinweises auf die Patenterteilung: **24.07.2024**
(21) Anmeldenummer: 20754221.8
(22) Anmeldetag: 06.08.2020
(51) Int. Cl.: B08B 9/093, B05B 3/04, B05B 13/06

(54) **TANKREINIGER**
TANK CLEANING DEVICE
DISPOSITIF DE NETTOYAGE DE RÉSERVOIR

(30) Priorität: 20.08.2019 DE 102019005832
(43) Veröffentlichungstag der Anmeldung: 29.06.2022
(73) Patentinhaber: GEA Tuchenhagen GmbH, 21514 Büchen (DE)
(72) Erfinder: MANTEL, Hendrik, 21514 Büchen (DE)
(74) Vertreter: Eisenführ Speiser
(86) Internationale Anmeldenummer: PCT/EP2020/072182
(87) Internationale Veröffentlichungsnummer: WO 2021/032504

(56) Entgegenhaltungen:
- EP-A1- 0 004 954
- EP-A1- 3 370 873
- DE-U- 1 954 410
- US-A- 3 416 732
- US-A- 3 902 670
- US-A1- 2003 015 603
- US-A1- 2013 008 979
- US-B1- 9 649 668

## Beschreibung

Die Erfindung betrifft einen Tankreiniger nach dem Oberbegriff des ersten Anspruchs.

Gattungsgemäße Tankreiniger werden zur Reinigung von Tanks und Behältern in Prozessanlagen der Getränke- und Lebensmittelindustrie sowie der Pharmazie und Biotechnologie eingesetzt.

Bewährt haben sich Tankreiniger, bei denen wenigstens eine Düse an einem Düsenträger befestigt ist, welcher um zwei Achsen rotiert. Die beiden Achsen stehen etwa in einem rechten Winkel zueinander, um eine hohe Abdeckung der von dem aus der Düse austretenden Reinigungsfluid bestrichenen Oberfläche des Tanks zu erreichen. Einen solchen Reiniger nach dem Oberbegriff des Anspruchs 1 offenbart US 3 416 732 A.

Zur Wartung ist ein solcher Tankreiniger mit Hilfe lösbarer Bauteilverbindungen zerlegbar ausgeführt. Gestaltung des Trankreinigers und Wartung zielen auf eine hohe Zuverlässigkeit im Sinne einer beständigen Reinigungsleistung ab. Sollte sich jedoch eine Verbindung im laufenden Betrieb lösen, kann dies die Reinigungsleistung verringern.

Es war daher Aufgabe der Erfindung, einen zuverlässigen Tankreiniger zu schaffen.

Diese Aufgabe wird gelöst durch einen Tankreiniger mit den Merkmalen des Anspruchs 1. Die abhängigen Ansprüche geben vorteilhafte Weiterbildungen an.

Der Tankreiniger ist mit einem ersten Gehäuseteil, welches mit einer Zuleitung verbindbar ist, einem gegen das erste Gehäuseteil drehbaren zweiten Gehäuseteil, einer Abtriebswelle, die im ersten Gehäuseteil drehbar aufgenommen und mit dem zweiten Gehäuseteil verbunden ist, und mit einem mit der Abtriebswelle mittelbar oder unmittelbar verbundenen Antrieb versehen. Die Zuverlässigkeit des Tankreinigers wird durch verbesserte Schraubverbindungen erhöht. Ein unbeabsichtigtes Lösen der Verbindung von zweitem Gehäuseteil und Abtriebswelle während des Schließens der Verbindung des Tankreinigers mit der Zuleitung wird dadurch verhindert, dass das erste Gehäuseteil ein erstes Gewinde zum Verbinden mit der Zuleitung und die Abtriebswelle ein zweites Gewinde zum Verbinden mit dem zweiten Gehäuseteil aufweist und eine Drehrichtung des ersten Gewinde und eine Drehrichtung des zweiten Gewindes gleich sind. Wird der Tankreiniger an die Zuleitung geschraubt, beispielsweise bei der Erstmontage oder nach der Wartung, wird durch diese Wahl der Drehrichtungen beim Festziehen der Verbindung mit der Zuleitung auch auf die Verbindung zwischen Abtriebswelle und zweitem Gehäuseteil eine festziehende Kraft ausgeübt. Dieser Zeitpunkt ist wichtig und vorteilhaft, da der Tankreiniger nach der Montage zuverlässig in den laufenden Betrieb gehen soll und durch diese Wahl der Drehrichtungen eine Schwächung der Verbindung von zweitem Gehäuseteil und Abtriebswelle vermieden wird.

Die Zuverlässigkeit wird in einer Weiterbildung dadurch weiter erhöht, dass ein Sicherungselement mit Abtriebswelle und zweitem Gehäuseteil in Eingriff steht.

Eine konstruktiv einfache und sehr zuverlässige Weiterbildung sieht vor, dass das Sicherungselement einen Gewindestift mit einem konischen Kopf umfasst und der konische Kopf mit der Abtriebswelle im Eingriff steht.

In einer anderen Weiterbildung wird vorgeschlagen, dass eine Halteplatte den Gewindestift abdeckend am zweiten Gehäuseteil angeordnet ist. Dies erhöht die Sicherheit der Verbindung zusätzlich. Dies wird weiter erhöhten, indem eine Schraube die Halteplatte durchsetzt und im zweiten Gehäuseteil aufgenommen ist. Nochmals weiter erhöht wird die Wirkung, indem zwischen einem Kopf der Schraube und der Halteplatte eine Keilsicherungsscheibe angeordnet ist.

Die Montierbarkeit wird in einer anderen Weiterbildung dadurch erhöht, dass das zweite Gehäuseteil eine erste Öffnung und eine zweite, der ersten Öffnung gegenüberliegenden zweiten Öffnung aufweist, deren Flächennormalen senkrecht zu einer Längsachse des Tankreinigers ausgerichtet sind. Dies ist stärker ausgeprägt in einer Ausführung, bei der das Sicherungselement durch eine von erster Öffnung und zweiter Öffnung zugänglich ist.

Die Zuverlässigkeit kommt mehr zur Geltung bei einem Tankreiniger, der dadurch weitergebildet ist, dass im zweite Gehäuseteil eine Welle drehbar aufgenommen ist, an welcher ein Düsenträger angeordnet ist.

Eine wiederum andere Ausführung sieht vor, dass der Antrieb ein Leitrad und ein Turbinenrad umfasst, und Leitrad und Turbinenrad durch einen Kupplungsabschnitt entnehmbar angeordnet sind. Für diesen Wechsel wird die Schraubverbindung von Zuleitung und Tankreiniger getrennt, so dass die gegen Lösen gesicherte Ausgestaltung der Schraubverbindung zwischen Abtriebswelle und zweitem Gehäuseteil von besonderem Vorteil ist.

Anhand eines Ausführungsbeispiels und seiner Weiterbildungen sollen die Erfindung näher erläutert und die Darstellung der Wirkungen und Vorteile vertieft werden.

Es zeigen:
- **Fig. 1:**: Schnitt durch einen Tankreiniger;
- **Fig. 2:**: Schnitt durch einen Teil des Tankreinigers.

In **Fig. 1** ist ein Tankreiniger **1** im Längsschnitt dargestellt. Er besitzt ein erstes Gehäuseteil **2,** welches an einem ersten Ende einen Kupplungsabschnitt **3** ausweist. Mit Hilfe des entsprechend gestalteten Kupplungsabschnittes **3** ist der Tankreiniger **1** mit einer nicht dargestellten Zuleitung verbindbar, durch die Reinigungsfluid in den Tankreiniger **1** einströmen kann.

An einem dem Kupplungsabschnitt **3** abgewandten Ende des ersten Gehäuseteils **2** ist ein ein- oder mehrteiliges zweites Gehäuseteil **4** drehbar angeordnet. Die Drehachse der Drehbewegung des zweiten Gehäuseteils **4** kann mit einer Längsachse **L** des ruhenden Gehäuseteile **2** zusammenfallen.

An dem zweiten Gehäuseteil **4** befindet sich ein um eine zweite Drehachse **D** drehbarer Düsenträger **5.** Mit dem Düsenträger **5** ist wenigstens eine Düse **6** verbunden, durch deren Gestalt ein Reinigungsfluidstrahl geformt wird. Zur besseren Fluidführung und Verbesserung des Reinigungsstrahls kann zwischen einem Innenraum **7** des Düsenträgers **5** und einem Auslass **8** der Düse **6** ein Strömungsrichter **9** angeordnet sein. Der Strömungsrichter **9** umfasst eine Mehrzahl paralleler Strömungskanäle und bewirkt dadurch eine gleichmäßigere Fluidströmung.

In einer vorteilhaften Weiterbildung ist die Düse **6** lösbar und wechselbar an dem Düsenträger **5** befestigt, beispielsweise durch eine Klemmung oder Stiftverbindung. Eine besonders günstige Ausführung ist es, die Düse **6** mit einem Gewinde und eine Düsenaufnahme am Düsenträger **5** mit einem passenden Gegengewinde zu versehen. Die Düse **6** ist dann in den Düsenträger **5** eingeschraubt.

Der Düsenträger **5** ist an einer Welle **10** befestigt, welche in dem zweiten Gehäuseteil **4** drehbar angeordnet ist. Die Welle **10** durchsetzt im drehbaren Gehäuseteil **4** eine Wellenaufnahme **11** mit einem Durchgangsloch. In dieser Wellenaufnahme **11** ist die Welle **10** gelagert, hierfür kann in der Wellenaufnahme **11** ein zusätzlicher Lagerring vorgesehen sein.

An einem dem Düsenträger **5** abgewandten Ende der Welle **10** ist eine Deckscheibe **12** angeordnet. Ein Durchmesser der Deckscheibe **12** ist so bemessen und eine einem Hohlraum **13** des zweiten Gehäuseteils **4** zugewandte Fläche ist so gestaltet, dass durch unter Druck stehendem Fluid im Hohlraum **13** ein Kraft erzeugt wird, die einen Ausgleich zu einer Kraft schafft, die durch das auf den Düsenträger **5** einwirkende Fluid erzeugt wird und auf die Welle **10** wirkt.

Das zweite Gehäuseteil **4** weist eine erste Öffnung **14** und eine auf einer der ersten Öffnung abgewandten Seite angeordnete zweite Öffnung **15** auf. Die Öffnungen spannen Ebenen auf, deren Flächennormalen parallel zueinander und etwa senkrecht zur Längsachse **L** liegen. Die erste Öffnung ist durch die Deckscheibe **12** verschlossen, die zweite Öffnung **15** durch den Düsenträger **5.** Die Welle **10** durchsetzt beide Öffnungen **14** und **15.** Zwischen Deckscheibe **12** und einem Rand der ersten Öffnung **14** ist ein erster Ring **16** angeordnet. Ein zweiter Ring **17** befindet sich zwischen einem Rand der zweiten Öffnung **15** und dem Düsenträger **5.** Beide Ringe **16** und **17** wirken hauptsächlich als Dichtringe, um ein Austreten von Reinigungsfluid aus dem Trankreiniger **1** an diesen Stellen stark zu verringern. Sie können zusätzlich oder alternativ zur Wellenaufnahme **11** als Lagerringe ausgeführt sein, um Deckscheibe **12** und Düsenträger **5** drehbar zu unterstützen. Die Ringe **16** und **17** können gemeinsam oder einzeln entlang eines Umfangs wenigstens eine Teilung besitzen, die einen kleinen Spalt erzeugen kann. Dies erlaubt es, Ausdehnung zu kompensieren, die durch Erwärmung des geteilten Ringes 16 und/oder **17** entsteht.

Im ersten Gehäuseteil **2** ist ein Antrieb vorgesehen, der Strömungsenergie des durch die Zuleitung in den Tankreiniger **1** einströmenden Reinigungsfluids umwandelt, um eine Drehung des Düsenträgers **5** bewirken zu können. Vorteilhaft umfasst der Antrieb ein ruhendes Leitrad **18** mit wenigstens einer Leitschaufel **19** und stromabwärts ein drehbar angeordnetes Turbinenrad **20** mit wenigstens einer Turbinenschaufel **21.** Das Turbinenrad **20** ist wirkverbunden mit einem Übersetzungsgetriebe **22,** welches als Planetengetriebe ausgeführt sein kann.

Die Abtriebswelle **23** des Übersetzungsgetriebes **22** ist mit dem zweiten Gehäuseteil **4** mechanisch verbunden und bewirkt die Drehung des zweiten Gehäuseteils um die Längsachse **L.**

Auf der Abtriebswelle **23** ist ein erstes Kegelzahnrad **24** angeordnet, welches mit einem zweiten Kegelzahnrad **25** im Eingriff steht. Dieses ist auf der Welle **10** befestigt, die etwa im rechten Winkel zur Abtriebswelle **23** steht. Durch den Eingriff der Kegelzahnräder **24** und **25** wird die Welle **10** in Drehung um eine zweite Drehachse **D** versetzt, sobald der Antrieb mit Fluid beaufschlagt ist.

Die Verbindung zwischen Zuleitung und Tankreiniger 1 ist als Schraubverbindung ausgeführt, weshalb der Kupplungsabschnitt **3** ein erstes Gewinde **26** umfasst, welches mit einem Gegengewinde an der Zuleitung bei Montage des Tankreinigers **1** an der Zuleitung in Eingriff gebracht wird. Die mechanische Verbindung der Abtriebswelle **23** mit dem zweiten Gehäuseteil **4** umfasst eine Schraubverbindung, bei der ein an der Abtriebswelle **23** vorgesehenes zweites Gewinde **27** mit einem Gegengewinde am zweiten Gehäuseteil **4** in Eingriff gebracht ist.

Aus der Ausrichtung einer Steigung eines Gewindeganges eines Gewindes ergibt die Drehrichtung beziehungsweise der Drehsinn der Schraubverbindung. Nach Lage der Steigung kann der Drehsinn beim Anziehen der Schraubverbindung durch Drehen eines der zu verbindenden Teile in Uhrzeigersinn oder gegen den Uhrzeigersinn beziehungsweise linksgängig oder rechtsgängig sein.

Ein Schließen der Verbindung von Zuleitung und Tankreiniger **1** soll nun nicht zu einem unbeabsichtigten Lösen der Verbindung von zweitem Gehäuseteil **4** und Abtriebswelle **23** führen. Ein Schließen der Verbindung von Zuleitung und Tankreiniger **1** ist beispielsweise bei der Montage des Tankreinigers **1** an der Zuleitung nötig. Das kann die Erstmontage sein oder auch die Montage nach einer Wartung des Tankreinigers **1.** Wenn der Antrieb beispielsweise Leitrad **18** und Turbinenrad **20** aufweist und diese durch den Kupplungsabschnitt **3** hindurch entnommen werden sollen, muss der Tankreiniger **1** von der Zuleitung getrennt und nach dem Wechsel wieder daran montiert werden. Beim Festziehen der Schraubverbindung zwischen Kupplungsabschnitt **3** und Zuleitung **1** soll die Verbindung zwischen zweitem Gehäuseteil **4** und Abtriebswelle **23** nicht unbeabsichtigt gelockert oder gelöst werden. Die Gefahr eines unbeabsichtigten Lösens wird erheblich verringert, indem erstes Gewinde **26** und zweites Gewinde **27** mit gleichem Drehsinn ausgeführt sind.

In einer Weiterbildung ist ein Sicherungselement vorgesehen, welches mit Abtriebswelle **23** und zweitem Gehäuseteil **4** in Eingriff steht und so die Schraubverbindung zwischen zweitem Gehäuseteil **4** und Abtriebswelle **23** zusätzlich gegen unbeabsichtigtes Lösen sichert.

Eine besonders konstruktiv einfache, kostengünstige und zuverlässige Sicherung der Schraubverbindung mit Hilfe eines Sicherungselements zeigt die Detailansicht in **Fig. 2****.**

Das Sicherungselement umfasst einen Gewindestift **28** mit einem konischen Kopf **29.** Der konische Kopf **29** wird mit einer Aufnahme **30,** die an der Abtriebswelle **23** vorgesehen ist, in Eingriff gebracht.

Vorteilhaft ist es, den Gewindestift **28** mittels einer Halteplatte **31** vor Herausfallen zu sichern. Dies wird bewirkt, indem die Halteplatte **31** den Gewindestift **28** abdeckend am zweiten Gehäuseteil **4** angeordnet ist.

Die Halteplatte **31** kann mit einer Schraube **32** befestigt sein, welche die Halteplatte **31** durchsetzt und im zweiten Gehäuseteil **4** aufgenommen ist. Eine zusätzliche Sicherung ist bewirkt, indem eine Keilsicherungsscheibe **33** zwischen einem Kopf der Schraube **32** und der Halteplatte **31** angeordnet ist.

Für die Erstmontage und bei der Wartung ist es vorteilhaft, wenn das Sicherungselement und weitere Sicherungsbauteile wie Gewindestift **28,** Halteplatte **31,** Schraube **32** und Keilsicherungsscheibe **33** durch eine der Öffnungen **14** und **15** entnehmbar ist.

### Bezugszeichenliste

- 1: Tankreiniger
- 2: erstes Gehäuseteil
- 3: Kupplungsabschnitt
- 4: zweites Gehäuseteil
- 5: Düsenträger
- 6: Düse
- 7: Innenraum
- 8: Auslass
- 9: Strömungsrichter
- 10: Welle
- 11: Wellenaufnahme
- 12: Deckscheibe
- 13: Hohlraum
- 14: erste Öffnung
- 15: zweite Öffnung
- 16: erster Ring
- 17: zweiter Ring
- 18: Leitrad
- 19: Leitschaufel
- 20: Turbinenrad
- 21: Turbinenschaufel
- 22: Übersetzungsgetriebe
- 23: Abtriebswelle
- 24: erstes Kegelzahnrad
- 25: zweites Kegelzahnrad
- 26: erstes Gewinde
- 27: zweites Gewinde
- 28: Gewindestift
- 29: konischer Kopf
- 30: Aufnahme
- 31: Halteplatte
- 32: Schraube
- 33: Keilsicherungsscheibe
- L: Längsachse
- D: zweite Drehachse

## Patentansprüche

1. Tankreiniger mit einem ersten Gehäuseteil (2), welches mit einer Zuleitung verbindbar ist, einem gegen das erste Gehäuseteil drehbaren zweiten Gehäuseteil (4), einer Abtriebswelle (23), die im ersten Gehäuseteil (2) drehbar aufgenommen und mit dem zweiten Gehäuseteil (4) verbunden ist, und mit einem mit der Abtriebswelle (23) mittelbar oder unmittelbar verbundenen Antrieb, wobei ein Sicherungselement mit Abtriebswelle (23) und zweitem Gehäuseteil (4) in Eingriff steht,
und das erste Gehäuseteil (2) ein erstes Gewinde (26) zum Verbinden mit der Zuleitung und die Abtriebswelle (23) ein zweites Gewinde (27) zum Verbinden mit dem zweiten Gehäuseteil (4) aufweist, **dadurch gekennzeichnet, dass** eine Drehrichtung des ersten Gewindes (26) und eine Drehrichtung des zweiten Gewindes (27) gleich sind, und das Sicherungselement einen Gewindestift (28) mit einem konischen Kopf (29) umfasst und der konische Kopf (28) mit der Abtriebswelle (23) im Eingriff steht.

2. Tankreiniger nach Anspruch 1, **dadurch gekennzeichnet, dass** eine Halteplatte (31) den Gewindestift (28) abdeckend am zweiten Gehäuseteil (4) angeordnet ist.

3. Tankreiniger nach Anspruch 2, **dadurch gekennzeichnet, dass** eine Schraube (32) die Halteplatte (31) durchsetzt und im zweiten Gehäuseteil (4) aufgenommen ist.

4. Tankreiniger nach Anspruch 3, **dadurch gekennzeichnet, dass** zwischen einem Kopf der Schraube (32) und der Halteplatte (31) eine Keilsicherungsscheibe (33) angeordnet ist.

5. Tankreiniger nach einem der vorhergehenden Ansprüche, **dadurch gekennzeichnet, dass** das zweite Gehäuseteil (4) eine erste Öffnung (14) und eine der ersten Öffnung gegenüberliegenden zweite Öffnung (15) aufweist, deren Flächennormalen senkrecht zu einer Längsachse (L) des Tankreinigers (1) ausgerichtet sind.

6. Tankreiniger nach Anspruch 5, **dadurch gekennzeichnet, dass** das Sicherungselement durch eine von erster Öffnung (14) und zweiter Öffnung (15) zugänglich ist.

7. Tankreiniger nach einem der vorhergehenden Ansprüche, **dadurch gekennzeichnet, dass** im zweite Gehäuseteil (4) eine Welle (10) drehbar aufgenommen ist, an welcher ein Düsenträger (5) angeordnet ist.

8. Tankreiniger nach einem der vorhergehenden Ansprüche, **dadurch gekennzeichnet, dass** der Antrieb ein Leitrad (18) und ein Turbinenrad (20) umfasst, und Leitrad (18) und Turbinenrad (20) durch einen Kupplungsabschnitt (3) entnehmbar angeordnet sind.

## Claims

1. Tank cleaner with a first housing part (2), which can be connected to a supply line, a second housing part (4) rotatable against the first housing part, an output shaft (23), which is rotatably received in the first housing part (2) and connected to the second housing part (4), and with a drive connected indirectly or directly to the output shaft (23), wherein a securing element is engaged with the output shaft (23) and the second housing part (4), and the first housing part (2) has a first thread (26) for connection to the supply line and the output shaft (23) has a second thread (27) for connection to the second housing part (4), **characterized in that** a direction of rotation of the first thread (26) and a direction of rotation of the second thread (27) are the same, and
that the securing element comprises a threaded pin (28) with a conical head (29) and the conical head (28) is in engagement with the output shaft (23).

2. Tank cleaner according to claim 1, **characterized in that** a retaining plate (31) is arranged on the second housing part (4) so as to cover the threaded pin (28).

3. Tank cleaner according to claim 2, **characterized in that** a screw (32) passes through the retaining plate (31) and is accommodated in the second housing part (4).

4. Tank cleaner according to claim 3, **characterized in that** a wedge lock washer (33) is arranged between a head of the screw (32) and the retaining plate (31).

5. Tank cleaner according to one of the preceding claims, **characterized in that** the second housing part (4) has a first opening (14) and a second opening (15) opposite the first opening, the surface normals of which are aligned perpendicular to a longitudinal axis (L) of the tank cleaner (1).

6. Tank cleaner according to claim 5, **characterized in that** the securing element is accessible through one of the first opening (14) and the second opening (15).

7. Tank cleaner according to one of the preceding claims, **characterized in that** a shaft (10) is rotatably accommodated in the second housing part (4), on which a nozzle carrier (5) is arranged.

8. Tank cleaner according to one of the preceding claims, **characterized in that** the drive comprises a guide wheel (18) and a turbine wheel (20), and the guide wheel (18) and turbine wheel (20) are arranged to be removable by a coupling section (3).

## Revendications

1. Dispositif de nettoyage de réservoir avec une première partie de boîtier (2) qui peut être reliée à une conduite d'alimentation, une seconde partie de boîtier (4) rotative contre la première partie de boîtier, un arbre de sortie (23) qui est reçu de manière rotative dans la première partie de boîtier (2) et est relié à la seconde partie de boîtier (4), et avec un entraînement relié directement ou indirectement à l'arbre de sortie (23), dans lequel un élément de protection est en prise avec l'arbre de sortie (23) et la seconde partie de boîtier (4),
et la première partie de boîtier (2) présente un premier filet (26) pour la liaison avec la conduite d'alimentation et l'arbre de sortie (23) présente un second filet (27) pour la liaison avec la seconde partie de boîtier (4), **caractérisé en ce qu'**un sens de rotation du premier filet (26) et un sens de rotation du second filet (27) sont identiques, et l'élément de protection comprend une tige filetée (28) avec une tête conique (29) et la tête conique (28) est en prise avec l'arbre de sortie (23).

2. Dispositif de nettoyage de réservoir selon la revendication 1, **caractérisé en ce qu'**une plaque de retenue (31) est agencée en recouvrant la tige filetée (28) au niveau de la seconde partie de boîtier (4).

3. Dispositif de nettoyage de réservoir selon la revendication 2, **caractérisé en ce qu'**une vis (32) traverse la plaque de retenue (31) et est reçue dans la seconde partie de boîtier (4).

4. Dispositif de nettoyage de réservoir selon la revendication 3, **caractérisé en ce qu'**une rondelle (33) est agencée entre une tête de la vis (32) et la plaque de retenue (31).

5. Dispositif de nettoyage de réservoir selon l'une quelconque des revendications précédentes, **caractérisé en ce que** la seconde partie de boîtier (4) présente une première ouverture (14) et une seconde ouverture (15) opposée à la première ouverture, dont les normales à la surface sont orientées perpendiculairement à un axe longitudinal (L) du dispositif de nettoyage de réservoir (1).

6. Dispositif de nettoyage de réservoir selon la revendication 5, **caractérisé en ce que** l'élément de protection est accessible par une de la première ouverture (14) et de la seconde ouverture (15).

7. Dispositif de nettoyage de réservoir selon l'une quelconque des revendications précédentes, **caractérisé en ce que,** dans la seconde partie de boîtier (4), un arbre (10) est reçu de manière rotative, au niveau duquel un support de buse (5) est agencé.

8. Dispositif de nettoyage de réservoir selon l'une quelconque des revendications précédentes, **caractérisé en ce que** l'entraînement comprend une roue de guidage (18) et une roue de turbine (20), et la roue de guidage (18) et la roue de turbine (20) sont agencées de manière amovible par une section de couplage (3).
